# EUROPÄISCHE PATENTANMELDUNG

(11) **EP 4 603 650 A1**
(43) Veröffentlichungstag der Anmeldung: **20.08.2025**
(21) Anmeldenummer: 25158009.8
(22) Anmeldetag: 14.02.2025
(51) Int. Cl.: E04B 9/30

(54) **UNTERDECKE**

(30) Priorität: 15.02.2024 AT 222024
(71) Anmelder: Peer, Robert, 2381 Laab im Walde (AT)
(72) Erfinder: Peer, Robert, 2381 Laab im Walde (AT)

(57) **Zusammenfassung**

Die Erfindung betrifft eine Unterdecke, welche Deckenelemente (1) und Tragprofile (2, 3, 16, 23, 27, 38, 44) umfasst,
- wobei Paare (10, 13) von Anschlagflächen Relativbewegung des Deckenelementes (1) horizontal normal zu Tragprofilen blockieren,
- wobei die Paare von Anschlagflächen durch eine Bewegung des Deckenelementes (1) nach oben hin außer Eingriff bringbar sind,
- wobei sich an einem der Tragprofile ein Verschiebebereich (15) in horizontaler Richtung erstreckt, in welchen hinein das Deckenelement (1) zum jeweiligen Tragprofil (2, 16, 23, 27, 38, 44) hin in horizontaler Richtung verschiebbar ist.

Das wandseitige Tragprofil (2, 16, 23, 27, 38, 44) weist eine in horizontaler Richtung abstehende Profilwand (14, 18, 29, 39) auf, welche sich unterhalb der Unterseite des flächigen Elementes (5, 19) erstreckt, und dadurch für einen Randbereich des flächigen Elementes (5, 19) einen Sichtschutz darstellt, wodurch das flächige Element (5, 19) besonders einfach kürzbar wird.

## Beschreibung

Die Erfindung betrifft eine Unterdecke welche Deckenelemente und die Deckenelemente abstützende Tragprofile umfasst.

Eine Unterdecke umfasst im allgemeinen Deckenelemente und Tragprofile, welche dazu dienen, die Gewichtskraft der Deckenelemente auf weitere Gebäudeteile abzutragen. Üblicherweise deckt ein Deckenelement eine horizontal liegende, oftmals stark längliche, rechteckige Fläche ab. Sehr oft sind Deckenelemente Profile aus Metall oder Holz. Manchmal sind Deckenelemente aber auch Platten oder Paneele aus Blech (Große ebene Fläche mit Randaufkantungen), Holz oder einem Materialverbund, welcher z.B. Gipskarton umfassen kann.

Beispielsweise die KR 20190064814 zeigt eine Unterdecke bei welcher die Tragprofile eine horizontal ausgerichtete Profilwand aufweisen, auf welcher Deckenelemente jeweils mit einem streifenförmigen Randbereich ihrer Unterseite von oben her aufliegen. Wenn ein Deckenelement horizontal und quer zur Längsrichtung eines solchen streifenförmigen Randbereiches zu dem Tragprofil hin verschoben wird, an welchem dieser Randbereich aufliegt, bis das Deckenelement mit einer Stirnseite an einer vertikalen Fläche des Tragprofils anstoßt, muss ein gegenüberliegender streifenförmiger Randflächenbereich des Deckenelementes immer noch sicher auf einer Fläche eines gegenüberliegenden Tragprofils aufliegen. Andernfalls bestünde die Gefahr, dass das Deckenelement nach etlichen Vibrationen von selbst herunterfällt. Diese Bemessungsregel erzwingt, dass ein Deckenelement im Fall einer erforderlichen Demontage - beispielsweise um an Leitungen zu gelangen die sich oberhalb der Unterdecke im sogenannten Deckenhohlraum befinden - einseitig sehr hoch angehoben werden muss um es mit der anderen Seite voraus dann nach unten hin entfernen zu können. Das heißt die Unterdecke braucht einen vergleichsweise hohen Deckenhohlraum über sich. Ein wesentlicher Vorteil der Bauweise liegt darin, dass Deckenelemente im Bedarfsfall auch auf der Baustelle einfach durch Wegschneiden eines Randbereichs gekürzt werden können, da Schnittungenauigkeiten und unschöne Oberflächenbereiche auf und an der Schnittfläche nach dem Einbau durch die Tragprofile verdeckt sind und somit optisch nicht stören.

Die DE 10108135 C1 zeigt eine Unterdecke für Gangdecken auf Schiffen. Dabei erstreckt sich ein einzelnes Deckenelement über die gesamte Breite des abzudeckenden Ganges mit Ausnahme zweier Randspalte. Zwei Tragprofile verlaufen an jeweils einer Wand in der Höhe der Unterdecke in horizontaler Richtung entlang des Ganges. Das Deckenelement umfasst neben einer flächigen Platte zwei Randprofile, welche an der Oberseite der Platte an dieser anliegen und mit ihr verbunden sind, und sich seitlich über die Platte hinaus bis in der Bereich der Tragprofile erstrecken. Die Randprofile und die Tragprofile sind miteinander verhakt, indem jeweils ein nach unten hin offener Profilhaken des Randprofils in einen nach oben hin offenen Profilhaken von jeweils einem Tragprofil ragt. Durch diese Verhakungen wird erreicht, dass das Deckenelement keinesfalls soweit seitlich verrutschen kann, dass es herunterfällt. Zusätzlich ist damit erreichbar, dass das Deckenelement bei der Demontage nur so hoch angehoben werden muss, wie sich die Verhakungen in vertikaler Richtung erstrecken. Drittens kann eine der Verhakungen zwischen einem der Randprofile und dem zugehörigen Tragprofil so ausgebildet werden, dass an dieser Verhakung das Deckenelement auch dann hängen kann, wenn die Verhakung auf der zweiten Seite ausgehängt ist und das Deckenelement in eine vertikale Lage geschwenkt ist. In der Fachsprache heißt das, dass das Deckenelement um seine kurze Seite (welche parallel zu den beiden Trageprofilen ausgerichtet ist) abklappbar ist. Ein verbleibender Nachteil ist, dass die Deckenelemente nicht am Montageort entsprechend den dort vorgefundenen Maßen gekürzt werden können, weil unschöne Schnittflächen und Kanten der Schnittflächen auch nach der Montage noch sichtbar bleiben.

Die US 10145104 B1 zeigt eine Unterdecke bei welcher die Deckenelemente C-Profile sind, die mit nach oben hin offener Profilnut angeordnet sind, und wobei die Tragprofile T-Profile sind, welche mit unten liegendem Querbalken angeordnet sind. Die C-Profile liegen mit den Endbereichen ihrer Basisfläche auf den Querbalken der T-Profile von oben auf. Zusätzlich ist an den beiden Stirnenden eines C-Profils jeweils ein Einschubteil in das C-Profil eingesteckt und dort durch Reibung verankert. Der Einschubteil weist einen nach unten hin offenen, engen Haken auf, mit dem der Mittelsteg eines Tragprofils von oben her umgriffen wird. Die Bauweise bewirkt ein sicheres Halten der Deckenelemente und sie erlaubt das Kürzen von Deckenelementen (C-Profilen) auf der Baustelle durch Abschneiden. Nachteile sind, dass die aus einem C-Profil und zwei Einsteckteilen bestehende Baugruppe in der Länge exakt auf den Raster der Tragprofile eingestellt sein muss, und deswegen bei Montage und Demontage einen sehr hohen leeren Deckenhohlraum erfordert, dass es aufwändig ist Kollisionen der Verhakungen am Tragprofiel mit anderen Verhakungen und mit Halterungen des Tragprofils zu vermeiden, und dass die Deckenelemente nicht abklappbar sind. Die Schrift beinhaltet keine Aussagen dazu wie die Tragkonstruktion am Rand der Unterdecke auszubilden ist.

Die der Erfindung zu Grunde liegende Aufgabenstellung besteht darin, eine Bauweise für eine Unterdecke anzubieten, bei welcher die an den Randbereich der Unterdecke ragenden Deckenelemente am Einbauort ohne Einbußen im Hinblick auf Optik, Sicherheit und Arbeitsumfang problemlos auf passende Länge abgeschnitten werden können, und bei welcher kein hoher Deckenholraum erforderlich ist. Optional soll es weiters auch möglich sein die Deckenelemente wahlweise abklappbar auszubilden,- sodass sie also um eine ihrer Seitenkanten geführt nach unten hin schwenkbar sind, und ihr Gewicht auch in nach unten geschwenktem Zustand noch durch ein Tragprofil gehalten wird.

Zum Lösen der Aufgabe wird von der DE 10108135 C1 die Merkmalskombination übernommen, dass
- die Unterdecke aus Deckenelementen und Tragprofilen besteht,
- wobei ein Deckenelement ein flächiges Element und ein damit verbundenes Verbindungselement umfasst,
- wobei ein Deckenelement an zwei einander gegenüberliegenden Randbereichen gegen Bewegung nach unten hin durch jeweils ein in horizontaler Richtung verlaufendes Tragprofil abgestützt ist,
- wobei eines der Tragprofile an einer die Unterdecke seitlich begrenzenden Wand entlang verläuft,
- wobei bei fertig montiertem Deckenelement Paare von Anschlagflächen vorhanden sind, welche jeweils eine Fläche des Deckenelementes und eine Fläche eines Teils umfassen, der unabhängig vom Deckenelement mit einem der Tragprofile verbunden ist, welche gemeinsam Relativbewegung des Deckenelementes gegenüber den Tragprofilen in beide Richtungen blockieren, die horizontal und normal zur Richtung der beiden Tragprofile liegen,
- wobei die beiden Anschlagflächen der Paare von Anschlagflächen durch eine Bewegung des Deckenelementes gegenüber dem jeweiligen Tragprofil nach oben hin außer Eingriff bringbar sind,
- wobei sich zumindest an einem der beiden Tragprofile ein Verschiebebereich in horizontaler Richtung erstreckt, in welchen hinein das Deckenelement zum jeweiligen Tragprofil hin in horizontaler Richtung verschiebbar ist, nachdem durch eine Bewegung des Deckenelementes nach oben hin die Anschlagflächen eines der Paare von Anschlagflächen außer Eingriff gebracht wurden,

Als erfindungsgemäße Weiterentwicklung dazu wird vorgeschlagen, dass das an der Wand verlaufende Tragprofil eine in horizontaler Richtung abstehende Profilwand aufweist, welche sich in den Raumbereich unterhalb der Unterseite des flächigen Elementes hinein erstreckt.

Durch die erfindungsgemäße Merkmalskombination werden alle Vorteile der DE 10108135 C1 beibehalten, und es wird der erhebliche Zusatznutzen erreicht, dass der der Wand zugewandte Randbereich des flächigen Elementes des Deckenelementes von unten her nicht sichtbar ist, womit es nicht stört, wenn das Flächenelement an diesem Randbereich eine Schnittfläche aufweist, die davon herrührt, dass das Flächenelement zum Zwecke der unkomplizierten Anpassung seiner Länge direkt auf der Baustelle durch Abschneiden gekürzt wurde.

Die Erfindung wird einschließlich vorteilhafter optionaler Weiterentwicklungen an Hand von etwas stilisierten Zeichnungen zu mehreren Ausführungsbeispielen näher erläutert.
- Fig. 1:: zeigt eine erste erfindungsgemäße Unterdecke in seitlicher Teilschnittansicht in fertig montiertem Zustand.
- Fig. 2:: zeigt einen Teil der Unterdecke von Fig. 1 in seitlicher Teilschnitt bei abgeklapptem Deckenelement.
- Fig. 3:: zeigt in gleicher Art wie Fig. 1 eine zweite, besonders einfach ausgeführte erfindungsgemäße Unterdecke.
- Fig. 4:: zeigt in gleicher Art wie Fig. 1 eine dritte erfindungsgemäße Unterdecke.
- Fig. 5:: zeigt in gleicher Art wie Fig. 1 eine vierte erfindungsgemäße Unterdecke.
- Fig. 6:: zeigt in gleicher Art wie Fig. 1 eine fünfte erfindungsgemäße Unterdecke.
- Fig. 7:: zeigt die Unterdecke von Fig. 6 bei abgeklapptem Deckenelement.
- Fig. 8:: zeigt das Deckenelement der Unterdecke von Fig. 6 und Fig. 7 perspektivisch in Explosionsdarstellung.
- Fig. 9:: Zeigt einen Halteklippteil, welcher Teil der Unterdecke von Fig. 6 und Fig. 7 ist in stark vergrößerter perspektivischer Ansicht.
- Fig. 10:: zeigt in gleicher Art wie Fig. 1 einen Teil einer sechsten erfindungsgemäßen Unterdecke.
- Fig. 11:: zeigt in gleicher Art wie Fig. 1 einen weiteren Teil der sechsten erfindungsgemäßen Unterdecke.
- Fig. 12:: zeigt in gleicher Art wie Fig. 1 einen Teil einer siebten erfindungsgemäßen Unterdecke.
- Fig. 13:: zeigt in gleicher Art wie Fig. 1 einen Teil einer achten erfindungsgemäßen Unterdecke.

In den Zeichnungen und in der nachfolgenden Beschreibung wurden Teile welche zwar zu verschiedenen Ausführungsbeispielen gehören aber untereinander die gleiche Funktion haben zumeist mit gleichen Positionsnummern bezeichnet.

Fig. 1 zeigt von einer beispielhaften erfindungsgemäßen Unterdecke ein Deckenelement 1, welches an zwei einander gegenüberliegenden Seiten durch jeweils ein Tragprofil 2, 3 gegen Bewegung nach unten hin abgestützt ist. Jenes Tragprofil 2, welches an einer die Unterdecke seitlich begrenzenden Wand 4 befestigt ist und an dieser in horizontaler Richtung entlang verläuft, wird des Weiteren als "wandseitiges Tragprofil 2" bezeichnet.

Das Deckenelement 1 umfasst (unter anderem) ein flächiges Element 5 und ein damit verbundenes Verbindungselement 6. Dabei erstreckt sich das flächige Element 5 über den gesamten Abstand zwischen den beiden Tragprofilen 2, 3. Das Verbindungselement 6 ist an jenem Randbereich 7 des flächigen Elements mit diesem verbunden, welcher am wandseitigen Tragprofil 2 entlang verläuft. Dabei ragt das Verbindungselement 6 normal zur Richtung des Tragprofils horizontal über den Rand des flächigen Elementes 5 vor. An dem vorragenden Bereich weist das Verbindungselement einen nach unten hin ragenden Fortsatz 8 auf, welcher sich von oben her in einen Raumbereich zwischen der Wand 4 und einer sich in vertikaler Richtung erstreckenden Profilwand 9, welche zum wandseitigen Tragprofil 2 gehört, erstreckt. Die einander zugewandten Flächen des in besagten Raumbereich ragenden Teils des Fortsatzes 8 und der sich in vertikaler Richtung erstreckenden Profilwand 9 bilden ein Paar 10 von Anschlagflächen, welche das Gleiten des Deckenelementes 1 in horizontaler Richtung vom wandseitigen Tragprofil 2 weg, formschlüssig blockieren.

Jener weiter oben erwähnte Teil, welcher mit dem Tragprofil 2 unabhängig vom Deckenelement 1 verbunden ist, und eine Fläche aufweist, welche Teil eines jener Paare von Anschlagflächen ist, an denen das Deckenelement gegen Verschiebung horizontal normal zur Richtung des Tragprofils gehalten ist, ist in diesem Fall also die Profilwand 9, welche unmittelbar Teil des wandseitigen Tragprofils 2 ist.

Am wandabgewandten Ende weist das Deckenelement 1 einen weiteren Fortsatz 11 auf, welcher von oben her auf dessen von der Wand 4 abgewandten Seite in den Höhenbereich einer sich in vertikaler Richtung erstreckenden Profilwand 12 des weiteren Tragprofils 3 ragt. Die einander zugewandten Flächen des in besagten Höhenbereich ragenden Teils des weiteren Fortsatzes 11 und der sich in vertikaler Richtung erstreckenden Profilwand 12 des weiteren Tragprofils 3 bilden ein weiteres Paar 13 von Anschlagflächen, welche das Gleiten des Deckenelementes 1 in horizontaler Richtung zum wandseitigen Profil 2 hin formschlüssig blockieren. In diesem Fall ist der tragprofilseitige Teil, welcher eine Anschlagfläche aufweist, eine Fläche des Tragprofils 3.

Durch die Paare 10, 13 von Anschlagflächen wird damit erreicht, dass das Deckenelement 1 keinesfalls durch eine rein horizontale Relativbewegung so verrutschen kann, dass es abstürzt, auch wenn das Deckenelement 1 auf beiden Tragprofilen 2, 3 nur mit einem sehr schmalen Längenbereich aufliegt.

Zum Abklappen oder Entfernen des Deckenelementes 1 gegenüber den Tragprofilen 2, 3 muss das Deckenelement 1 an dem wandabgewandt liegenden Tragprofil 3 nur gerade soweit angehoben werden, dass die Anschlagflächen des Paares 13 von Anschlagflächen außer Eingriff kommen, und dann das Deckenelement 1 soweit horizontal in Richtung auf die Wand 4 hin verschoben werden, dass der dem Tragprofil 3 zugewandte Rand des Deckenelementes 1 am Tragprofil 3 vorbei nach unten hin geschwenkt werden kann. Damit das Verschieben in horizontaler Richtung auf die Wand 4 hin erfolgen kann, befindet sich zwischen dem wandseitigen Ende des Deckelementes 1 und der Wand 4 ein als "Verschiebebereich 15" bezeichneter Freiraum, in welchen hinein der wandseitige Randbereich des Deckenelementes 1 zwecks Demontage bzw. Montage hinein geschoben werden kann ohne mit irgendwelchen Gegenständen zu kollidieren.

Die verallgemeinerte Regel dazu besagt, dass der an einem der Tragprofile (2) befindliche Verschiebebereich 15 in der horizontal, normal zu diesem Tragprofil (2) liegenden Richtung größer sein muss, als das Maß um welches sich in der gleichen Richtung ein Längsabschnitt des Deckenelementes 1 oberhalb eines Bereichs des zweiten Tragprofils (3) erstreckt.

Von erfindungsgemäß wesentlicher Bedeutung ist, dass das wandseitige Tragprofil 2 eine in horizontaler Richtung abstehende Profilwand 14 aufweist, welche sich in den Raumbereich unterhalb der Unterseite des flächigen Elementes 5 des Deckenelementes 1 hinein erstreckt. Indem damit der der Wand 4 zugwandte Randbereich des flächigen Elementes 5 bei fertig montierter Unterdecke (von unten her) nicht sichtbar ist, kann das flächige Element 5 an diesem Randbereich auch problemlos auf der Baustelle bedarfsgerecht gekürzt werden, indem es - bei vorübergehend losgelöstem Verbindungselement 6 - einfach abgeschnitten wird - beispielsweise mit einer Säge oder einer Blechschere. (Das Anpassen der Länge von Deckenelementen 1 ist vor allem an wandseitigen Rändern von Unterdecken erforderlich, da dort nicht einfach ein vorgegebenes Rastermaß von Abständen von Tragprofilen eingehalten werden kann.) Vorteilhaft ist dabei weiters, dass zwischen den Paaren 10 und 13 von Anschlagflächen eine Toleranz besteht, damit die Ungenauigkeiten, die beim Zuschnitt auf der Baustelle entstehen, aufgenommen werden können.

Die Verbindung zwischen dem flächigen Element 5 und dem Verbindungselement 6 des Deckenelementes 1 muss so beschaffen sein, dass sie auf der Baustelle herstellbar ist. Für das Erfüllen dieser Anforderung gibt es im Rahmen des fachlichen Handelns viele bekannte praktikable Lösungen weswegen hier nicht vertieft darauf eingegangen wird. Besonders gut geeignet sind strenggängige Steckverbindungen.

Der Fortsatz 8 ist in dem in Fig. 1 und Fig. 2 gezeigten Beispiel als von oben her zum flächigen Element 5 hin gekrümmter Haken ausgebildet. Damit ist recht einfach erreichbar, dass das Deckenelement 1 am wandseitigen Tragprofil 2 eingehakt und um eine zur Längsrichtung des wandseitigen Tragprofils 2 parallel liegende Achse geschwenkt werden kann bis es letztendlich nur am Tragprofil 2 hängt und weitgehend vertikal ausgerichtet ist. Das ist in Fig. 2 veranschaulicht. Diese Funktion ist vor allem dann wertvoll, wenn sich über der Unterdecke irgendwelche Installationen befinden und fallweise darauf zugegriffen werden muss.

Fig. 3 zeigt eine erfindungsgemäße Unterdecke, bei welcher am Deckenelement 1 das notwendige Verbindungselement monolithisch mit dem flächigen Element ausgebildet ist. Das Verbindungselement befindet sich an der dem wandseitigen Tragprofil 16 zugewandten Seite des Deckenelementes. Es ist vom überwiegenden Längsbereich des Deckenelementes 1 durch einen Schlitz getrennt, welcher von unten her in das Deckenelement geschnitten ist, und parallel zur Richtung des wandseitigen Tragprofils 16 verläuft. Bei montierter Unterdecke ragt in den Schlitz am Deckenelement 1 eine sich in vertikale Richtung erstreckende Profilwand 17 des wandseitigen Tragprofils 16 von unten her hinein. Die Flankenflächen des Schlitzes bilden dann gemeinsam mit Oberflächen der Profilwand 17 die weiter oben erwähnten Paare von Anschlagflächen 10, 13. Vom Fußpunkt der Profilwand 17 aus erstreckt sich in Richtung von der Wand 4 weg die erfindungsgemäß erforderliche abdeckende horizontale Profilwand 18 des wandseitigen Tragprofils 16 unterhalb der Unterseite des flächigen Elementes des Deckenelementes. Da das flächige Element direkt an dieser horizontal ausgerichteten Profilwand 18 aufliegt, ist das Deckenelement 1 fast flächenbündig mit der Unterseite des wandseitigen Tragprofils 27 angeordnet.

Wenn das Deckenelement 1 beispielsweise als C-Profil ausgebildet ist, dessen Profilrichtung normal zur Richtung der Tragprofile liegt, und welches mit unten liegender Basisfläche angeordnet ist, durchtrennt der Schlitz die Basisfläche des C-Profils über deren volle Breite, und die Flankenflächen des C-Profils in ihrem unteren Höhenbereich. Ein derartiger Schlitz ist auch auf der Baustelle durch einen einfachen Schnitt problemlos herstellbar.

Fig. 4 zeigt in gleicher Art wie Fig. 1 eine beispielhafte erfindungsgemäße Unterdecke, welche sich gegenüber jener von Fig. 1 dadurch unterscheidet, dass an den tragprofilseitigen Rändern des flächigen Elementes 19 das dortige Verbindungselement 20 und der Fortsatz 21 einfach als Leiste ausgebildet sind, welche an der Unterseite des flächigen Elementes befestigt sind, beispielsweise mittels Schrauben. Die Bauweise ist besonders vorteilhaft, wenn das flächige Element eine in sich tragende starre Platte ist - beispielsweise eine Holzplatte, Plexiglasplatte, Platte aus einem Materialverbund - , oder als ein Gitter aus zueinander parallelen Stäben ausgebildet ist. Außerdem weisen in diesem Fall die Verbindungselemente 20 keine hakenförmige Struktur auf, sodass die Deckenelemente nicht einfach nur einseitig am wandseitigen Tragprofil 2 aufgehängt werden können. Sowohl das Verbindungselement 20 also auch der Fortsatz 21 werden in diesem Fall durch eine Leiste gebildet, welche jeweils an einem tragprofilseitigen Ende des flächigen Elementes 19 an dessen Unterseite verankert ist - beispielsweise mittels Schrauben -, und von der Unterseite des flächigen Elementes 19 mit ihrer Profilfläche nach unten hin vorsteht. Im Übrigen funktioniert die Bauweise gemäß Fig. 4 gleich bzw. analog wie jene von Fig. 1 und Fig. 3, sodass die Beschreibung zu Fig. 1 auch zu jener von Fig. 4 passt. Bis auf die schon genannten Ausnahmen sind gleichartig funktionierende Elemente mit den gleichen Positionsnummern wie in Fig. 1 versehen.

Fig. 5 zeigt eine erfindungsgemäße Bauweise einer Unterdecke, welche sich zu jener von Fig. 1 im Wesentlichen nur dadurch unterscheidet, dass sie für Brandschutz optimiert ist. Zu diesem Zweck ist das flächige Element des Deckenelementes 1 an seiner Oberseite mit Deckschichten aus Paneelen 22 aus brandbeständigem und wärmeisolierenden Material versehen, und das wandseitige Tragprofil 23 weist eine zusätzlich Profilwand 24 auf, welche sich in einem Abstand zu diesem über die Oberseite des Randbereichs des Deckenelementes 1 hinweg erstreckt, und mit einer Ummantelung 25 aus brandbeständigem und wärmeisolierenden Material versehen ist. Um das Deckenelement 1 erfindungsgemäß gegenüber dem wandseitigen Tragprofil 23 bewegen zu können muss zwischen der oberen Fläche des Deckenelementes 1 und der Ummantelung 25 ein vertikaler Abstand verbleiben. Damit dieser Abstand im Brandfall nicht zur Gefahr wird, ist die Ummantelung 25 an ihrer Unterseite mit einem Streifen 26 aus einem Brandschutzquellmittel versehen, welches im Brandfall aufquillt und den Spalt zwischen der Ummantelung 25 und der Oberseite des Deckenelementes 1 verschließt.

Fig. 6 und Fig. 7 zeigen eine Bauweise für eine erfindungsgemäße Unterdecke, welche gegenüber jener von Fig. 1 dahingehend optimiert ist, dass das Deckenelement 1 fast flächenbündig mit der Unterseite des wandseitigen Tragprofils 27 angeordnet ist, und dass es bei Bedarf um horizontale Achsen, welche normal zur Längsrichtung der Tragprofile, also parallel zur Längsrichtung des Deckenelementes 1 liegen, schwenkbar und nach unten hin abklappbar ist und im abgeklapptem Zustand an zwei Tragprofilen hängen kann.

Das Deckenelement 1 umfasst in diesem Fall ein flächiges Element 5, welches typischerweise ein metallisches C-Profil ist, sowie ein Verbindungselement 28, welches mit dem wandseitigen Ende des flächigen Elementes verbunden ist, typischerweise durch eine reibschlüssige Steckverbindung. Das Verbindungselement 28 ist typischerweise ein Blechbiegeteil. Eine mögliche Bauweise ist in Fig. 8 anschaulich gezeigt.

Das wandseitige Tragprofil 27 umfasst eine in horizontaler Richtung abstehende Profilwand 29, auf welcher - gleich wie bei der Bauweise von Fig. 3 - der wandseitige Randbereich des flächigen Elements 5 des Deckenelementes 1 unmittelbar von oben her aufliegt. Dadurch springt das wandseitige Tragprofil gegenüber dem Deckenelement 1 nach unten hin nur um die Wandstärke der Profilwand 29 vor. Dadurch erscheinen Deckenelement 1 und die Unterseite des wandseitigen Tragprofils 27 als fast flächenbündig zueinander angeordnet.

Der erfindungsgemäß erforderliche Teil, welcher unabhängig vom Deckenelement 1 mit dem wandseitigen Tragprofil 27 verbunden ist, und eine Fläche trägt, welche Teil eines Paares von Anschlagflächen ist, die horizontale Bewegung das Deckenelement 27 normal zum Tragprofil 27 begrenzt, ist in diesem Fall wiederum eine sich in vertikaler Richtung erstreckende Wand 30 des wandseitigen Tragprofils 27. Die Wand 30 ist in diesem Fall (wie in Fig. 3) nicht an dem von der Wand 4 abgewandten Endbereich der in horizontaler Richtung abstehenden Profilwand 29 angeordnet, sondern näher an der Wand 4. Das Verbindungselement 28 des Deckenelementes 1 ist wie jenes von Fig. 1 mit einem nach unten hin abstehenden Fortsatz 8 ausgestattet, welcher sich von oben her in den einen Raumbereich zwischen der Wand 4 und der sich in vertikaler Richtung erstreckenden Profilwand 30 des wandseitigen Tragprofils 27 erstreckt, sodass das erforderliche Paar von Anschlagflächen 10 gebildet wird, an welchen unbeabsichtigtes Weggleiten des Deckenelementes vom wandseitigen Tragprofil 27 formschlüssig blockiert wird.

Um Deckenelemente 1 gemäß Fig. 6 und Fig. 7 um horizontale Achsen abklappen zu können, welche zu den beiden jeweils ein Deckenelement 1 tragenden Tragprofilen normal stehen, ist je Verbindungsstelle zwischen dem Deckenelement 1 und einem Tragprofil ein Abklapphaken 31 vorgesehen. In Fig. 6 und Fig. 7 ist jeweils nur jenes stirnseitige Ende eines Deckenelementes 1 gezeigt, welches auf der Seite der Wand 4 und damit auf der Seite des wandseitigen Tragprofils 27 liegt. Bezüglich der Form und der Verankerung des Abklapphakens 31 kann die Anordnung am gegenüberliegenden stirnseitigen Ende des Deckenelementes 1 genau spiegelbildlich ausgebildet sein.

Der Abklapphaken 31 ist typischerweise ein relativ steifer Drahtbiegeteil mit mehreren Biegungen, welche allesamt in der gleichen Ebene liegen können - wie in Fig. 7 ersichtlich. Der Abklapphaken 31 ist am wandseitigen Tragprofil 27 schwenkbar gelagert gehalten, und das Deckenelement 1 ist am Abklapphaken 31 schwenkbar gelagert gehalten. Die beiden Schwenkachsen 32, 33 sind horizontal und parallel zueinander ausgerichtet, und zwar parallel zur Längsrichtung des Deckenelementes 1, also normal zur Längsrichtung des wandseitigen Tragprofils 27. Die Lagerungen an den Schwenkachsen 32, 33 haben idealerweise einiges Spiel, sodass daran auch kleine Schwenkbewegungen um Achsen die in jeder Richtung parallel zur Ebene der Wand 4 liegen können, möglich sind. Das Deckenelement 1 ist überdies gegenüber dem Abklapphaken 31 in horizontaler, zur Wand 4 normal liegender Richtung linear verschiebbar.

Das Überführen des Deckenelementes 1 von der in Fig. 6 dargestellten Position aus in die in Fig. 7 dargestellte Position kann in den folgenden Schritten erfolgen:
a) Das Deckenelement 1 wird soweit vertikal angehoben, dass die Paare von Anschlagflächen 10 an beiden stirnseitigen Enden außer Eingriff geraten. Dabei drehen sich die Abklapphaken geringfügig um die Schwenkachsen 32 an den Tragprofilen.
b) Das Deckenelement 1 wird horizontal in Richtung auf das wandseitige Tragprofil 27 verschoben, sodass sein wandseitiger Stirnbereich in den dafür vorgesehenen Verschiebebereich 15 gelangt, und sein wandabgewandter Stirnbereich in den Freiraum zwischen den beiden Tragprofilen von denen das wandseitige Tragprofil 27 eines ist, gelangt.
c) Die wandabgewandte Stirnseite des Deckenelementes 1 wird gerade soweit nach unten hin geschwenkt dass sie zur Gänze tiefer liegt als die unterste Fläche des wandabgewandt positionierten Tragprofils (nicht eingezeichnet). Dabei wird der wandabgewandt positionierte Abklapphaken (nicht eingezeichnet) um seine Schwenkachse am dortigen Tragprofil um (knapp) eine Vierteldrehung nach unten gedreht.
d) Das Deckenelement 1 wird translatorisch von der Wand 4 weg verschoben bis seine der Wand 4 zugewandte Stirnseite im Freiraum zwischen den beiden Tragprofilen von denen das wandseitige Tragprofil 27 eines ist, gelangt.
e) Auch die der Wand 4 zugewandte Seite des Deckenelementes 1 wird nach unten hin geschwenkt. Dabei wird der Abklapphaken 31 am wandseitigen Tragprofil 27 um die Schwenkachse 32 etwa eine Vierteldrehung nach unten gedreht.
f) Das Deckenelement wird um die Achsen 33 an den Abklapphaken 31 nach unten in eine etwa vertikale Lage geschwenkt. Nun kann es losgelassen werden. Es kann auch wieder translatorisch etwas in Richtung auf die Wand 4 hin verschoben werden, sodass die in Fig. 7 skizzierte Position eingenommen wird.

Das Überführen des Deckenelementes 1 von der in Fig. 7 dargestellten Position aus in die in Fig. 6 dargestellte Position kann durchgeführt werden, indem die Schrittfolge in umgekehrter Reihenfolge jeweils umgekehrt durchlaufen wird.

Der Abklapphaken 31 ist von der Wand 4 weg nicht translatorisch verschiebbar. Damit es zu keiner Kollision mit Teilen des wandseitigen Tragprofils 27 kommt ist es wichtig, dass jener Teil 34 des Abklapphakens, an welchem das Deckenelement 1 um die Schwenkachse 33 schwenkbar gelagert ist, und auch jener Bereich des Abklapphakens der den Teil 34 mit dem Rest des Abklapphakens verbindet, von der Wand 4 weiter entfernt sind, als der am meisten von der Wand 4 entfernte Bereich des Tragprofils 27.

Für die bestimmungsgemäße Funktion des Abklapphakens 31 ist es wichtig, dass die beiden Schwenkachsen 32, 33 um ein größeres Maß zueinander parallel verschoben sind, als sich die Schwenkachse 32, um welche der Abklapphaken 31 gegenüber dem Tragprofil 27 schwenkbar ist, über der untersten Fläche des Tragprofils 27 befindet. Gemäß der in Fig. 7 gut erkennbaren besonders vorteilhaften Ausführung weist der Abklapphaken 31 einen Auflagebereich 35 auf, der bei nach unten geklappten Abklapphaken 31 von oben her auf einem Bereich des wandseitigen Tragprofils 27 aufliegt, welcher von der Wand 4 und von der Schwenkachse 32 des Abklapphakens 31 entfernt liegt. Diese Maßnahme erhöht die mechanische Stabilität und die Robustheit der Konstruktion bei abgeklapptem Deckenelement 1.

In dem in Fig. 6 und Fig. 7 dargestellten beispielhaften Fall ist der Abklapphaken 31 am wandseitigen Tragprofil 27 schwenkbar gelagert gehalten, indem er mit einem horizontal normal zur Profilrichtung des Tragprofils 27 liegenden Längenbereich oben an der Stirnseite einer Profilwand 36 des wandseitigen Tragprofils 27 aufliegt, und mit einem parallel zur Wand 4 ausgerichteten Längsbereich in eine Nut die durch die Profilwand 36 begrenzt wird, hinein ragt. Damit der Abklapphaken 31 aus dieser Position nicht unerwünscht durch Anheben nach oben hin entfernt werden kann, wird ein Halteklippteil 37 verwendet, welcher im Bereich des Abklapphakens 31 in der besagten Nut verankert ist, und translatorische Beweglichkeit des Abklapphakens 31 nach oben hin und auch parallel zur Richtung des wandseitigen Tragprofils 27 blockiert. Im dargestellten vorteilhaften Fall ist der Halteklippteil 37 durch eine Kombination aus einer Steckverbindung zwischen der Nut am wandseitigen Tragprofil 27 und einem Bereich des Halteklippteils und einer Schnappverbindung zwischen einer Anschlagfläche des wandseitigen Tragprofil 27 und einem federnden Teil des Halteklippteils 37 verankert. Die für die Schnappverbindung relevante Anschlagfläche des wandseitigen Tragprofils muss so ausgerichtet sein, dass sie gegen Bewegung in jener Richtung, welche normal zur Profilrichtung des Tragprofils und parallel zu jener Richtung aus welcher heraus Bewegung aus der Nut heraus möglich ist, eine Anschlagfläche bildet. Der in Fig. 9 beispielhaft nochmal skizzierte Halteklippteil 37 kann gut als Kunststoffspritzgussteil gefertigt sein. Bei leicht abgeänderter Form ist er auch sehr gut als Blechbiegeteil herstellbar.

Die in den Figuren 6, 7, 10 und 11 dargestellte Verankerung eines Abklapphakens, welcher der klappbaren Verankerung eines Deckenelementes einer Unterdecke dient, an einer Nut an einem Tragprofil der Unterdecke, unter Anwendung eines Halteklippteils 37, welcher zwar Rotation des Abklapphakens um eine vorbestimmte Achse gut zulässt, translatorische Verschiebbarkeit aus der Nut heraus jedoch zuverlässig verhindert, ist ganz allgemein vorteilhaft, auch dann wenn die Unterdecke nicht gemäß den untenstehenden Ansprüchen ausgebildet ist.

Im Rahmen des Erfindung sind natürlich viele andere Möglichkeiten der schwenkbaren Halterung des Abklapphakens 31 am wandseitigen Tragprofil 27 denkbar und machbar. Die gezeigte beispielhafte Ausführung hat gegenüber anderen Ausführungen die beiden Vorteile gemeinsam, dass sie sehr kostengünstig ist, und dass sie ohne jede Vorbereitungsarbeit an jedem beliebigen Längsabschnitt des wandseitigen Tragprofils 27 anwendbar ist.

Der hier nicht dargestellte, aber ebenfalls erforderliche Abklapphaken am zusätzlich zum wandseitigen Tragprofil 27 erforderlichen Tragprofil kann gleich ausgebildet sein wie der dargestellte Abklapphaken 31, und er kann auch in gleicher Weise am weiteren Tragprofil schwenkbar befestigt sein.

Die Figuren 10, 11 und 12 zeigen Unterdecken bei denen ein vielseitiges, erfindungsgemäß anwendbares wandseitiges Tragprofil 38 in unterschiedlichen Einsatzfällen angewendet wird. Bei einer Anwendung bei welcher sich ein Deckenelement über die Ganze Breite eines (schmalen) Raumes erstreckt - was typischerweise für Gangdecken zutrifft, - können auf der einen Seite die Bauweise von Fig. 10 und auf der anderen Seite die Bauweise von Fig. 11 erfindungsgemäß zusammenwirken.

Gemäß Fig. 10 und Fig. 11 wirken das Deckenelement 1 und die beiden wandseitigen Tragprofil 38 erfindungsgemäß zusammen indem
- sie auf der linken Seite des Deckenelementes 1 gemeinsam Paare 10, 13 von Anschlagflächen aufweisen, welche horizontale Bewegung des Deckenelementes 1 normal zur Richtung der Tragprofile 38 blockieren, wobei ein Paar 10 von Anschlagflächen durch eine Bewegung des Deckenelementes 1 gegenüber dem rechten Tragprofil 38 nach oben hin außer Eingriff bringbar ist, und
- sich am rechten Tragprofil 38 ein Verschiebebereich 15 in horizontaler Richtung erstreckt, in welchen hinein das Deckenelement 1 zu diesem Tragprofil 38 hin in horizontaler Richtung verschiebbar ist, nachdem am linken Tragprofil 38 das Paar 10 von Anschlagflächen außer Eingriff gebracht wurde, und
- sich von jedem der beiden wandseitigen Tragprofile 38 eine abdeckende horizontale Profilwand 39 unter die unterste Fläche flächigen Elementes 5 des Deckenelementes 1 erstreckt, und dieses nach unten hin verdeckt.

Zusätzlich sind das Deckenelement 1 und die beiden wandseitigen Tragprofile 38 noch durch jeweils einen Abklapphaken 31 verbunden, dessen Aufbau, Funktionsweise und Verankerung mittels eines Halteklippteils 37 gleich wie bei der Bauweise gemäß Fig. 6 und Fig. 7 sind.

Bei den Bauweisen gemäß Fig. 10 und Fig. 11 ist das Deckenelement 1 aus einem flächigen Element 5 und zwei Verbindungselementen 6 ausgebildet, welche mit jeweils einem Ende des flächigen Elementes 5 durch eine Steckverbindung verbunden sind. Wie dargestellt können die beiden Verbindungselemente 41 zueinander gleich ausgebildet sein, jedoch je nach Anwendungsfall mit der einen oder mit der gegenüberliegenden Seite voraus in das flächige Element 5 eingesteckt sein, sodass der am stirnseitigen Ende des flächigen Elementes 5 verbleibende Bereich entweder für die Bauweise gemäß Fig. 10 passt oder für die Bauweise gemäß Fig. 11.

Gemäß Fig. 12 wirken das Deckenelement 1 und das wandseitige Tragprofil 38 zusammen indem
- sich ein Verschiebebereich 15 in horizontaler Richtung am Tragprofil 38 erstreckt, in welchen hinein das Deckenelement 1 zum Tragprofil 38 hin in horizontaler Richtung verschiebbar ist,
- und sich eine abdeckende horizontale Profilwand 39 des wandseitigen Tragprofils 38 unter die unterste Fläche flächigen Elementes 5 des Deckenelementes 1 erstreckt, und dieses nach unten hin verdeckt und das Deckenelement trägt.

Bei der Bauweise gemäß Fig. 12 ist das flächige Element des Deckenelementes 1 nicht mit einem Verbindungselement versehen, und es kommt auch kein Abklapphaken als zusätzliche Verbindung zwischen dem Deckenelement 1 und dem Tragprofil 38 zum Einsatz. Die Bauweise ist dann besonders vorteilhaft, wenn die Längsrichtung des Deckenelementes 1 nicht im rechten Winkel zur Profilrichtung des Tragprofils 38 ausgerichtet ist, was bei Räumen mit nicht rechtwinkelig zueinander stehenden Wänden vorkommt. Damit trotz Abwesenheit eines aussteifenden Verbindungselementes das Deckenelement 1 satt auf der untersten Profilwand 39 des Tragprofils 38 aufliegt, ist das Tragprofil 38 mit einer sich oberhalb der Profilwand 39 erstreckenden Nut 42 versehen, in welche eine Blattfeder 43 einsteckbar ist, welche bei montiertem Deckenelement 1 von oben her auf die unterste Fläche des Deckenelementes 1 andrückt.

Die Bauweise gemäß Fig. 12 ist erfindungsgemäß mit der Bauweise von Fig. 10 kombinierbar, indem auf der einen Seite des Deckenelementes 1 die Bauweise gemäß Fig. 10 angewandt wird und auf der anderen Seite die Bauweise gemäß Fig. 12. Dabei sollte allerdings auf der Seite der Bauweise gemäß Fig. 10 auf den Einbau eines Abklapphaken verzichtet werden.

Fig. 13 zeigt eine erfindungsgemäße Unterdecke, bei welcher das wandseitige Tragprofil 44 so wie jenes von Fig. 6 eine nach oben hin offene Nut aufweist, in welcher im Bedarfsfall ein Abklapphaken schwenkbar verankerbar ist, sowie eine zur wandabgewandten Seite hin offene Nut 42, in welcher im Bedarfsfall wie bei der Bauweise gemäß Fig. 12 eine Blattfeder verankerbar ist, welche einen Randabschnitt des flächigen Elementes 5 des Deckenelementes 1 an die sich unter dem Randabschnitt befindliche Profilwand 39 des wandseitigen Tragprofils 44 andrücken kann.

Das wandseitige Tragprofil 44 weist im Gegensatz zu den vorher besprochenen wandseitigen Tragprofilen keine Profilwand auf, an welcher das Deckenelement 1 unmittelbar so einhängbar ist, dass es an Anschlagflächen 10, 13 dagegen gehalten wird, horizontal, normal zur Längsrichtung des Tragprofils 44 zu weit verschoben zu werden. Die Paare 10, 13 von Anschlagflächen, welche dieses Verschieben blockieren umfassen in diesem Fall jeweils eine Fläche einer Wand 46 eines Zusatzteils 47. Dazu ist dieser Zusatzteil 47 unabhängig vom Deckenelement 1 an dem wandseitigen Tragprofil 44 verankert, im vorliegenden Fall durch eine Schnappverbindung, und die Wand 46 des Zusatzteils 47 ist vertikal ausgerichtet, wobei nur der untere Randbereich mit weiteren Bereichen des Zusatzteils 47 in Verbindung ist. An Stelle einer Schnappverbindung sind auch Steckverbindungen, Schraubverbindungen und/oder Klebeverbindungen zu Befestigung des Zusatzteils gut anwendbar.

## Patentansprüche

1. Unterdecke welche Deckenelemente (1) und die Deckenelemente abstützende, in horizontaler Richtung verlaufende Tragprofile (2, 3, 16, 23, 27, 38, 44) umfasst,
- wobei ein Deckenelement (1) ein flächiges Element (5, 19) und ein damit verbundenes Verbindungselement (6, 20, 28, 41, 45) umfasst,
- wobei das Deckenelement (1) an zwei einander gegenüberliegenden Randbereichen gegen Bewegung nach unten hin durch jeweils eines der Tragprofile (2, 3, 16, 23, 27, 38, 44) abgestützt ist,
- wobei eines der Tragprofile (2, 3, 16, 23, 27, 38, 44) ein wandseitiges Tragprofil (2, 16, 23, 27, 38, 44) ist und an einer die Unterdecke seitlich begrenzenden Wand (4) entlang verläuft,
- wobei bei fertig montiertem Deckenelement (1) Paare (10, 13) von Anschlagflächen vorhanden sind, welche jeweils eine Fläche des Deckenelementes (1) und eine Fläche eines Teils umfassen, der unabhängig vom Deckenelement (1) mit einem der Tragprofile (2, 3, 16, 23, 27, 38, 44) verbunden ist, wobei die beiden Anschlagflächen der Paare (10, 13) von Anschlagflächen durch eine Bewegung des Deckenelementes (1) gegenüber dem jeweiligen Tragprofil (2, 3, 16, 23, 27, 38, 44) nach oben hin außer Eingriff bringbar sind,
- wobei sich zumindest an einem der beiden das Deckenelement (1) abstützenden Tragprofile (2, 3, 16, 23, 27, 38, 44) ein Verschiebebereich (15) in horizontaler Richtung erstreckt, in welchen hinein das Deckenelement (1) zum jeweiligen Tragprofil (2, 3 16, 23, 27, 38, 44) hin in horizontaler Richtung verschiebbar ist, nachdem durch eine Bewegung des Deckenelementes (1) nach oben hin die Anschlagflächen eines der Paare (10, 13) von Anschlagflächen außer Eingriff gebracht wurden,
- wobei sich am wandseitigen Tragprofil (2, 16, 23, 27, 38, 44) zumindest eines der Paare von Anschlagflächen (10, 13) befindet,
**dadurch gekennzeichnet, dass**
das wandseitige Tragprofil (2, 16, 23, 27, 38, 44) eine in horizontaler Richtung abstehende Profilwand (14, 18, 29, 39) aufweist, welche sich in den Raumbereich unterhalb der Unterseite des flächigen Elementes (5, 19) hinein erstreckt.

2. Unterdecke nach Anspruch 1, **dadurch gekennzeichnet, dass** das Verbindungselement (6, 28, 45) einen Fortsatz (8) aufweist, welcher sich von oben her in einen Raumbereich zwischen der Wand (4) und einer Anschlagfläche jenes Paares von Anschlagflächen (10) erstreckt, welches Bewegung des Deckenelemente (1) von der Wand (4) weg begrenzt.

3. Unterdecke nach Anspruch 2, **dadurch gekennzeichnet, dass** der Fortsatz (8) als von oben her zum flächigen Element (5) hin gekrümmter Haken ausgebildet ist.

4. Unterdecke nach Anspruch 1 oder 2, **dadurch gekennzeichnet, dass** das Verbindungselement (20) eine an der Unterseite des flächigen Elementes (19) verankerte Leiste ist.

5. Unterdecke nach einem der Ansprüche 1 bis 4, **dadurch gekennzeichnet, dass** je Verbindungsstelle zwischen dem Deckenelement (1) und einem der Tragprofile (27, 38) ein Abklapphaken (31) vorgesehen ist, wobei der Abklapphaken (31) am jeweiligen Tragprofil (27, 38) um eine Schwenkachse (32) schwenkbar gelagert gehalten ist, und das Deckenelement (1) am Abklapphaken (31) um eine Schwenkachse (33) schwenkbar gelagert gehalten ist, wobei die beiden Schwenkachsen (32, 33) horizontal und normal zur Profilrichtung des Tragprofils (27) ausgerichtet sind, und wobei das Deckenelement (1) an gegenüber dem Abklapphaken normal zur Ebene der Wand (4) translatorisch verschiebbar ist.

6. Unterdecke nach Anspruch 5, **dadurch gekennzeichnet, dass** jener Teil (34) des Abklapphakens, an welchem das Deckenelement (1) um die Schwenkachse (33) schwenkbar gelagert ist, und auch jener Bereich des Abklapphakens (31) der diesen Teil (34) mit dem Rest des Abklapphakens (31) verbindet, von der Wand (4) weiter entfernt sind, als der am meisten von der Wand (4) entfernte Bereich des Tragprofils (27, 38).

7. Unterdecke nach Anspruch 5 oder 6, **dadurch gekennzeichnet, dass** die beiden Schwenkachsen (32, 33) um ein größeres Maß zueinander parallel verschoben sind, als sich die Schwenkachse (32) um welche der Abklapphaken (31) gegenüber dem Tragprofil (27, 38) schwenkbar ist, über der untersten Fläche des Tragprofils (27, 38) befindet.

8. Unterdecke nach einem der Ansprüche 5 bis 7, **dadurch gekennzeichnet, dass** das Tragprofil (27, 28, 44) eine Profilnut mit oben liegender Öffnungsfläche und zumindest einer senkrechten Nutflanke aufweist, und dass ein Teil des Abklapphakens (31) in diese Nut ragt.

9. Unterdecke nach einem der Ansprüche 1 bis 8, **dadurch gekennzeichnet, dass** das Tragprofil (38, 44) mit einer oberhalb der Profilwand (39) erstreckenden Nut (42) versehen ist, in welche eine Blattfeder (43) einsteckbar ist, welche bei montiertem Deckenelement (1) von oben her auf das Deckenelement (1) einen Druck ausübt.

10. Unterdecke nach einem der Ansprüche 1 bis 9, **dadurch gekennzeichnet, dass** jener Teil, welcher eine der Anschlagflächen eines der Paare (10, 13) von Anschlagflächen aufweist, und unabhängig vom Deckenelement (1) mit einem der Tragprofile (2, 3, 16, 23, 27, 38, 44) verbunden ist, eine Profilwand (9, 17, 12, 30, 40) des Tragprofils ist.

11. Unterdecke nach einem der Ansprüche 1 bis 9, **dadurch gekennzeichnet, dass** jener Teil, welcher eine der Anschlagflächen eines der Paare (10, 13) von Anschlagflächen aufweist, und unabhängig vom Deckenelement (1) mit einem der Tragprofile (2, 3, 16, 23, 27, 38, 44) verbunden ist, eine Wand (46) eines Zusatzteils (47) ist, welcher an dem Tragprofil (44) verankert ist.

12. Unterdecke nach Anspruch 11, **dadurch gekennzeichnet, dass** der Zusatzteil (11) durch eine Klemm- und/oder Schnappverbindung am Tragprofil (44) verankert ist.

13. Unterdecke nach Anspruch 11, **dadurch gekennzeichnet, dass** der Zusatzteil (11) durch eine Schraub- und/oder Klebeverbindung am Tragprofil (44) verankert ist.
